# EUROPÄISCHE PATENTSCHRIFT

(11) **EP 0 878 685 B1**
(45) Veröffentlichungstag und Bekanntmachung des Hinweises auf die Patenterteilung: **28.08.2002**
(21) Anmeldenummer: 98103540.5
(22) Anmeldetag: 28.02.1998
(51) Int. Cl.: F41G 3/04

(54) **Waffenanlage**
Weapons system
Système d'arme

(30) Priorität: 18.04.1997 DE 19716198
(43) Veröffentlichungstag der Anmeldung: 18.11.1998
(73) Patentinhaber: Rheinmetall W & M GmbH, 29345 Unterlüss (DE)
(72) Erfinder: Thiesen Stefan, Dr., 47877 Willich (DE); Böcker, Jürgen, Dr., 46049 Oberhausen (DE); Ortmann, Helmut, 47269 Duisburg (DE); Jungbluth, Dieter, 56249 Herschbach (DE)

(56) Entgegenhaltungen:
- EP-A- 0 600 170
- DE-A- 4 218 118
- DE-A- 4 433 337
- US-A- 3 538 318
- US-A- 4 939 353
- PATENT ABSTRACTS OF JAPAN vol. 96, no. 6, 28.Juni 1996 & JP 08 045297 A (OKI ELECTRIC IND CO LTD), 16.Februar 1996,

## Beschreibung

Die Erfindung betrifft eine Waffenanlage für einen Kampfpanzer o.dgl. mit einer ein Waffenrohr aufweisenden Waffe und einer Elektronik zur Erzeugung von Richtsignalen für eine mit der Waffe verbundene Richtanlage, wobei die Elektronik einen Speicher umfaßt.

Ob ein mit einer Waffenanlage, z.B. einem Kampfpanzer, verschossenes Geschoß ein Ziel auch tatsächlich trifft, hängt von einer Anzahl unterschiedlicher Einflußgrößen ab. Insbesondere die individuelle Form der Biegelinie der Rohrseelenachse ist eine wichtige Einflußgröße. Zudem können die sich etwa aufgrund des Verschleißes oder der Änderung der Biegelinie zeitlich ändernden Rohreigenschaften der jeweiligen Waffe einen relativ großen Einfluß auf die Flugbahn des entsprechenden Geschosses haben.

Aus der DE-A-42 18 118 ist ein Zielfernrohr für Handfeuerwaffen bekannt, an dem ein Entfernungsmesser, eine Elektronik mit Prozessor und Chip-Karten-Lesegerät für eine auswechselbare Chip-Karte sowie zwei Justierorgane zur Höhen- und Seitenveränderung der Zieloptik angeordnet sind. Auf der Chip-Karte sind munitionsspezifische Daten abgespeichert, die von dem Prozessor gelesen und in entsprechende Justiersignale zur Höhen- und Seiteneinstellung des Zielfernrohres in bezug auf das Waffenrohr umgewandelt werden. Das anschließende Richten des Waffenrohres erfolgt dann durch den Schützen selbst.

Aus der US-A-3 538 318 ist ebenfalls eine Waffenanlage zum Verschießen großkalibriger Munition bekannt, die eine Vorrichtung zur Ermittlung des Verschleißzustandes und der Gesamtschußzahl des entsprechenden Waffenrohres umfaßt. Diese Verschleißdaten werden in einem nicht flüchtigen Speicher des Feuerleitrechners abgelegt und bei der Ermittlung nachfolgender Richtsignale berücksichtigt.

Aus der DE-A-44 33 337 ist schließlich eine Sicherheitsvorrichtung für Waffen bekannt. In dieser Druckschrift wird unter anderem vorgeschlagen, einen unbefugten Gebrauch der Waffe dadurch zu verhindern, daß ein Chip der entsprechenden der Waffe zugeordneten Elektronik entnehmbar angeordnet ist.

Der vorliegenden Erfindung liegt die Aufgabe zugrunde, eine Waffenanlage anzugeben, bei der die jeweils aktuellen Waffen- bzw. Rohreigenschaften des Waffenrohres bei der Ermittlung der Richtsignale auf einfache Weise berücksichtigt werden, um die Erst-Treffer-Wahrscheinlichkeit der Waffenanlage (z.B. eines jeden Kampfpanzers einer Kampfpanzer-Flotte) zu optimieren.

Diese Aufgabe wird durch die Merkmale des Anspruchs 1 gelöst. Weitere vorteilhafte Ausgestaltungen der Erfindung offenbaren die Unteransprüche.

Im wesentlichen liegt der. Erfindung der Gedanke zugrunde, die waffenspezifischen Daten auf einer der jeweiligen Waffe zugeordneten Chip-Karte abzuspeichern und diese über ein Chip-Karten-Lesegerät auf die entsprechende, zur Ermittlung der Richtsignale benötigte Elektronik (i.d.R. der Feuerleitrechner) zu übertragen. Dabei werden die waffenspezifischen Daten auf der Chip-Karte in vorgegebenen Zeitabständen aktualisiert.

Bei einer vorteilhaften Ausführungsform der Erfindung werden die jeweils aktuellen waffenspezifischen Daten (z.B. der Verschleiß des Waffenrohres etc.) entweder durch den Feuerleitrechner oder durch das Chip-Karten-Lesegerät in Verbindung mit dem Feuerleitrechner (z.B. aus der Schußzahl, der Rohrtemperatur etc.) bestimmt und nach jedem Schuß bzw. nach einer Schußfolge über das Chip-Karten-Lesegerät, welches auch eine Schreibeinheit besitzt, auf die Chip-Karte übertragen. Eine separate Aktualisierung der Daten der jeweiligen Chip-Karte kann in diesen Fällen entfallen. Außerdem stehen die aktuellen Rohreigenschaften zur Ermittlung der Richtsignale vor jedem Schuß zur Verfügung, so daß eine erhebliche Kampfkraftsteigerung auf einfache Weise erreichbar ist.

Ein weiterer Vorteil der erfindungsgemäßen Waffenanlage besteht darin, daß Manipulationen an den Waffenanlagen durch unberechtigte Dritte auf einfache Weise unterbunden werden. Denn nur wenn das Chip-Karten-Lesegerät die der jeweiligen Waffenanlage zugeordnete Chip-Karte identifiziert und die entsprechenden waffenspezifischen Daten auf den Feuerleitrechner übertragen werden, kann eine Aktivierung der Waffe erfolgen. In der Regel sollte daher die Chip-Karte nur von dem jeweiligen Kommandanten der Waffenanlage (bzw. des Kampfpanzers) verwaltet werden (Kommandanten-Chip-Karte), so daß eine sichere und bestimmungsgemäße Nutzung der entsprechenden Waffenanlage sichergestellt ist.

Weitere Einzelheiten und Vorteile der Erfindung ergeben sich aus dem folgenden anhand einer Figur erläuterten Ausführungsbeispiel.

In der Fig. ist mit 1 eine schematisch dargestellte Waffenanlage eines Kampfpanzers bezeichnet, die im wesentlichen aus einer Waffe 2 mit Waffenrohr 3 und einem Feuerleitrechner 4 mit Mikroprozessor 5 und Zwischenspeicher 6 zur Erzeugung von Richtsignalen für eine mit der Waffe 2 verbundene Richtanlage 7 besteht. Ein erster Ausgang des Feuerleitrechners 4 ist daher über eine Leitung 8 mit der Richtanlage 7 verbunden.

Zur Eingabe zielrelevanter Daten in den Feuerleitrechner 4 ist ferner eine durch den Richtschützen oder den Kommandanten des Panzers betätigbare Bedieneinheit 10 vorgesehen.

Erfindungsgemäß ist dem Feuerleitrechner 4 ein Chip-Karten-Lesegerät 11 vorgeschaltet, in dessen Schacht 12 eine der Waffe 2 zugeordnete Chip-Karte 13 mit Speicher 14 einführbar ist. Das Lesegerät 11 enthält eine aus Übersichtlichkeitsgründen nicht im einzelnen dargestellte elektronische Schaltungsvorrichtung zum Lesen und gegebenenfalls zum Überschreiben der in dem Speicher 14 der Chip-Karte 13 gespeicherten waffenspezifischen Daten einschließlich eines Mikroprozessors 15 und eines Speichers 16. Außerdem enthält das Chip-Karten-Lesegerät 11 einen Taktgeber 17, dessen Funktion weiter unten noch näher erläutert wird.

Vorzugsweise handelt es sich bei den in dem Speicher 14 der Chip-Karte 13 abgelegten Daten um Daten, die die Rohrstatik (z.B. die Biegelinie der Rohrseelenachse), den Verschleißzustand sowie die Gesamtschußzahl des entsprechenden Waffenrohres betreffen.

Im folgenden wird auf die Funktionsweise der erfindungsgemäßen Waffenanlage eingegangen:

Nach Inbetriebsetzung des Kampfpanzers einschließlich des Feuerleitrechners 4 sowie der Peripheriegeräte steckt der Kommandant des Panzers die Chip-Karte 13 in den Schacht 12 des Chip-Karten-Lesegerätes 11. Erst von diesem Zeitpunkt an ist die Waffe aktiviert. Das Lesegerät liest die auf dem Speicher 14 gespeicherten Daten, wertet sie aus und speichert sie in dem Speicher 16 ab. Von dort ruft der Feuerleitrechner 4 sie zur Bestimmung von Richtsignalen ab.

Nach Eingabe entsprechender zielspezifischer Daten (Zielentfernung) über die Bedieneinheit 10 berechnet der Feuerleitrechner 4 die Richtsignale (nach Höhe und Seite) und gibt diese Signale über die Leitung 8 an die Richtanlage 7 weiter.

Gibt der Kommandant nun z.B. über eine Abfeuereinheit 18 den Abfeuerungsbefehl, so wird, falls die Koinzidenzbedingung erfüllt ist, der entsprechende Abfeuerimpuls über die Leitung 9 dem Verschluß der Waffe 2 zugeführt und die entsprechende Munitionseinheit gezündet. Gleichzeitig wird der Feuerleitrechner 4 mittels einer Leitung 9' über die Abfeuerung informiert und aktualisiert die Daten auf der Chip-Karte 13 (z.B. Gesamtschußzahl des Rohres, Schußfrequenz) durch eine Schreibeinheit 19.

Mit Hilfe des in dem Chip-Karten-Lesegerät 11 angeordneten Taktgebers 17 werden in vorgebbaren Zeitabständen die Daten erneut aus dem Speicher 14 der Chip-Karte 13 ausgelesen, in dem Lesegerät 11 ausgewertet und aktualisiert an den Feuerleitrechner 4 weitergegeben. Dadurch wird sichergestellt, daß der Feuerleitrechner 4 immer die aktuellen Daten aus der Chip-Karte 13 erhält.

Die Erfindung ist selbstverständlich nicht auf das vorstehend beschriebene Ausführungsbeispiel beschränkt. So kann beispielsweise die Datenaufbereitung für die nach einer Schußabgabe auf den Speicher der Chip-Karte zu übertragenden Daten anstatt durch das Chip-Karten-Lesegerät auch durch eine Schreibeinheit in dem Feuerleitrechner erfolgen. Außerdem kann als Taktgeber für das Auslesen der in der Chip-Karte aktuell gespeicherten Daten auch ein externer Taktgeber oder der in dem Feuerleitrechner ohnehin vorhandene Taktgenerator verwendet werden.

### Bezugszeichenliste

- 1: Waffenanlage
- 2: Waffe
- 3: Waffenrohr
- 4: Elektronik, Feuerleitrechner
- 5: Mikroprozessor, Prozessor
- 6: Zwischenspeicher
- 7: Richtanlage
- 8: Leitung
- 9,9': Leitungen
- 10: Bedieneinheit
- 11: Chip-Karten-Lesegerät
- 12: Schacht
- 13: Chip-Karte
- 14: Speicher, Chip-Karten-Speicher
- 15: Mikroprozessor, Prozessor
- 16: Speicher
- 17: Taktgeber
- 18: Abfeuereinheit
- 19: Schreibeinheit

## Patentansprüche

1. Waffenanlage für einen Kampfpanzer o.dgl. mit einer ein Waffenrohr (3) aufweisenden Waffe (2) und einer Elektronik (4) zur Erzeugung von Richtsignalen für eine mit der Waffe (2) verbundene Richtanlage (7), wobei die Elektronik (4) einen Speicher (6) umfaßt, **dadurch gekennzeichnet,**
**daß** die Elektronik (4) mit einem Chip-Karten-Lesegerät (11) verbunden ist sowie eine in den entsprechenden Schacht (12) des Lesegerätes (11) einführbare und der jeweiligen Waffe (2) zugeordnete Chip-Karte (13) mit Speicher (14) umfaßt,
**daß** auf dem Speicher (14) der Chip-Karte (13) waffenrohrspezifische Daten der entsprechenden Waffenanlage (1), wie die Rohrstatik (Biegelinie der Rohrseelenachse), der Verschleißzustand und die Gesamtschußzahl des entsprechenden Waffenrohres (3), abgelegt sind,
**daß** das Chip-Karten-Lesegerät (11) einen Prozessor (15) und einen Speicher (16) umfaßt, so daß nach Einführen der Chip-Karte (13) in den Schacht (12) des Lesegerätes (11) die auf dem Chip-Karten-Speicher (14) abgelegten waffenrohrspezifischen Daten gelesen und -gegebenenfalls nach einer Bewertung- von der Elektronik (4) abrufbar in dem Speicher (16) gespeichert werden und
**daß** die Waffe (2) nur aktivierbar ist, wenn sich die für die jeweilige Waffenanlage (1) spezifische Chip-Karte (13) in dem Schacht (12) des Chip-Karten-Lesegerätes (11) befindet.

2. Waffenanlage nach Anspruch 1, **dadurch gekennzeichnet, daß** der Prozessor (15) des Chip-Karten-Lesegerätes (11) nach jeder Schußabgabe aus den von der Elektronik (4) übermittelten Daten die aktuellen waffenrohrspezifischen Daten (Schußzahl, Rohrverschleiß etc.) bestimmt und mittels einer Schreibeinheit (19) auf den Chip-Karten-Speicher (14) überträgt.

3. Waffenanlage nach einem der Ansprüche 1 oder 2, **dadurch gekennzeichnet**, das die Elektronik (4) einen Prozessor (5) und einen Zwischenspeicher (6) umfaßt, daß der Prozessor (5) nach jeder Schußabgabe die aktuellen waffenrohrspezifischen Daten (Schußzahl, Rohrverschleiß etc.) ermittelt und auf dem Zwischenspeicher (6) ablegt, daß die zwischengespeicherten Daten von dem Prozessor (15) des Chip-Karten-Lesegerätes (11) abrufbar sind und -gegebenenfalls nach einer entsprechenden Bewertung- auf den Chip-Karten-Speicher (14) übertragen werden.

4. Waffenanlage nach einem der Ansprüche 1 bis 3, **dadurch gekennzeichnet, daß** ein Taktgeber (17) vorgesehen ist, der bewirkt, daß in vorgebbaren Zeitabständen die in dem Speicher (14) der Chip-Karte (13) abgelegten aktuellen Daten ausgelesen und -gegebenenfalls nach Bewertung in dem Lesegerät (11)- aktualisiert an die Elektronik (4) weitergegeben werden.

5. Waffenanlage nach einem der Ansprüche 1 bis 4, **dadurch gekennzeichnet, daß** es sich bei der Elektronik (4) um einen Feuerleitrechner handelt.

## Claims

1. Weapons system for a combat tank or the like with a weapon (2) comprising a barrel (3) and an electronics system (4) for generating direction signals for a directional system (7) connected to the weapon (2), the said electronics system (4) including a memory (6), **characterised in that**
the electronics system (4) is connected to a chip card reading device (11) and also comprises a chip card (13) plus memory (14) that can be inserted into the corresponding holder (12) of the reading device (11) and is associated with the respective weapon (2),
that barrel-specific data of the corresponding weapons system (1), such as the barrel statics (elastic line of the barrel bore axis), state of wear and total number of shots of the corresponding barrel (3), are stored in the memory (14) of the chip card (13),
that the chip card reading device (11) includes a processor (15) and a memory (16) so that after insertion of the chip card (13) into the holder (12) of the reading device (11) the barrel-specific data stored on the chip card memory (14) are read and, optionally after an evaluation, are stored in the memory (16) in a manner retrievable by the electronics system (4), and
that the weapon (2) can only be activated if the chip card (13) specific to the respective weapons system (1) is present in the holder (12) of the chip card reading device (11).

2. Weapons system according to claim 1, **characterised in that** the processor (15) of the chip card reading device (11) determines after each firing the current barrel-specific data (number of shots, barrel wear, etc.) from the data transmitted by the electronics system (4) and transfers said data by means of a writing unit (19) to the chip card memory (14).

3. Weapons system according to claim 1 or 2, **characterised in that** the electronics system (4) includes a processor (5) and an intermediate memory (6), that the processor (5) determines after each firing the current barrel-specific data (number of shots, barrel wear, etc.) and stores said data in the intermediate memory (6), and that the intermediately stored data can be retrieved by the processor (15) of the chip card reading device (11) and, optionally after a corresponding evaluation, are transferred to the chip card memory (14).

4. Weapons system according to one of claims 1 to 3, **characterised in that** a clock generator (17) is provided by means of which the current data stored in the memory (14) of the chip card (13) are read out at predeterminable time intervals and, optionally after evaluation in the reading device (11), are transferred in updated form to the electronics system (4).

5. Weapons system according to one of claims 1 to 4, **characterised in that** the electronics system (4) is a gun fire control computer.

## Revendications

1. Système d'arme pour un char de combat ou similaire comportant une arme (2) avec un tube (3), ainsi qu'une électronique (4) pour produire des signaux de pointage pour un système de pointage (7) relié à l'arme (2), l'électronique (4) comprenant une mémoire (6), **caractérisé en ce que**
l'électronique (4) est reliée à un lecteur de carte à puce (11) et comprend une carte à puce (13), à introduire dans le compartiment (12) prévu du lecteur (11) et associée à l'arme (2) correspondante, avec mémoire (14),
**en ce que** dans la mémoire (14) de la carte à puce (13) sont enregistrées des données spécifiques du tube du système d'arme (1) correspondant, telles que la statique du tube (ligne de flexion de l'axe de l'âme du tube), l'état d'usure et le nombre total de tirs du tube (3) correspondant,
**en ce que** le lecteur de carte à puce (11) comprend un processeur (15) et une mémoire (16), de sorte qu'après introduction de la carte à puce (13) dans le compartiment (12) du lecteur (11), les données spécifiques au tube, enregistrées dans la mémoire (14) de la carte à puce sont lues et - éventuellement après évaluation - peuvent être mémorisées dans la mémoire (16) par l'électronique (4), de manière à pouvoir être appelées, et
**en ce que** l'arme (2) ne peut être activée que si la carte à puce (13) spécifique du système d'arme (1) respectif se trouve dans le compartiment (12) du lecteur de carte à puce (11).

2. Système d'arme selon la revendication 1, **caractérisé en ce que** le processeur (15) du lecteur de carte à puce (11) détermine, après chaque tir, à partir des données transmises par l'électronique (4), les données actuelles spécifiques au tube (nombre de tirs, usure du tube, etc.) et les transfère, au moyen d'une unité d'enregistrement (19), dans la mémoire de carte à puce (14).

3. Système d'arme selon l'une des revendications 1 ou 2, **caractérisé en ce que** l'électronique (4) comprend un processeur (5) et une mémoire temporaire (6), **en ce que** le processeur (5) détermine, après chaque tir, des données actuelles spécifiques du tube (nombre de tirs, usure du tube, etc.) et les enregistre dans la mémoire temporaire (6), **en ce que** les données mémorisées de façon temporaire peuvent être appelées par le processeur (15) du lecteur de carte à puce (11) et, éventuellement après une évaluation correspondante, elles sont transférées dans la mémoire (14) de la carte à puce.

4. Système d'arme selon l'une des revendications 1 à 3, **caractérisé en ce qu'**il est prévu un générateur de rythme (17) qui fait qu'à intervalles de temps qui peuvent être prédéterminés, les données actuelles enregistrées dans la mémoire (14) de la carte à puce (13) sont lues et - éventuellement après évaluation dans le lecteur (11) - sont transmises actualisées à l'électronique (4).

5. Système d'arme selon l'une des revendications 1 à 4, **caractérisé en ce que** l'électronique (4) est un calculateur de conduite de tir.
